# EUROPÄISCHE PATENTSCHRIFT

(11) **EP 1 099 278 B1**
(45) Veröffentlichungstag und Bekanntmachung des Hinweises auf die Patenterteilung: **02.10.2002**
(21) Anmeldenummer: 99923372.9
(22) Anmeldetag: 15.03.1999
(51) Int. Cl.: H01R 13/627

(54) **ELEKTRISCHER STECKVERBINDER MIT SCHNELLVERBINDUNG UND VERFAHREN ZUR HERSTELLUNG EINES STECKVERBINDERS**
ELECTRICAL CONNECTOR WITH QUICK CONNECTION AND METHOD FOR PRODUCING A CONNECTOR
CONNECTEUR ELECTRIQUE A CONNEXION RAPIDE ET SON PROCEDE DE FABRICATION

(30) Priorität: 22.07.1998 DE 19832971
(43) Veröffentlichungstag der Anmeldung: 16.05.2001
(73) Patentinhaber: TYCO Electronics Logistics AG, 9323 Steinach (CH)
(72) Erfinder: ACKE, Edgard, B-8020 Oostkamp (BE)
(74) Vertreter: Hirsch, Peter, Dipl.-Ing.
(86) Internationale Anmeldenummer: DE9900705
(87) Internationale Veröffentlichungsnummer: WO00005785

(56) Entgegenhaltungen:
- EP-A- 0 491 626
- DE-A- 2 353 004
- US-A- 3 193 309

## Beschreibung

Die Erfindung betrifft einen elektrischen Steckverbinder mit Schnellverriegelung, welcher
- ein erstes Steckerelement, welches mit einer äußeren umlaufenden Nut versehen ist,
- ein zweites Steckerelement mit Mitteln zur Fixierung eines Verriegelungsringes, an welchem radial nach innen weisende und in Einschubrichtung des ersten Steckerelementes geneigte Rastzungen angeformt sind, welche in einem Verriegelungszustand des Steckverbinders elastisch in die Nut am ersten Steckerelement eindringen, und
- eine Entriegelungshülse aufweist, welche axial auf dem zweiten Steckerelement verschiebbar ist und im Inneren ein zylindrisches, in Einschubrichtung des ersten Steckerelementes ragendes Entriegelungsorgan besitzt, durch welches die freien Enden der am Verriegelungsring angeformten Rastzungen nach außen drückbar sind,
sowie ein Verfahren zur Herstellung eines solchen Steckverbinders.

Ein Steckverbinder der eingangs genannten Art ist bereits aus DE-AS 23 53 004 bekannt. Dort bestehen die Verriegelungsmittel hauptsächlich aus einem geschlitzten Ring, welcher mindestens eine Zunge aufweist, die sich schräg außerhalb der zylindrischen Fläche des Ringes erstreckt. Die Verriegelungsmittel lassen sich zwar aus einer Blechplatine in Stanzbiegetechnik herstellen, jedoch sind zur Herstellung des Ringes mit zylindrischen Außenflächen und der Zungen zwei Biegevorgänge notwendig, wobei die Zungen durch Verlängerung der zylindrischen Außenfläche des Ringes gebildet sind. Zudem ergibt sich aufgrund der Unterbrechung des Ringes durch den Schlitz eine verminderte maximale Zugkraft.

Der Erfindung liegt die Aufgabe zugrunde, einen elektrischen Steckverbinder mit Schnellverriegelung zu schaffen, welcher erhöhten Zugbelastungen standhält. Dabei soll eine Zugfestigkeit gewährleistet sein, die ungefähr mit der Zugfestigkeit geschraubter Verbindungen vergleichbar ist.

Erfindungsgemäß wird diese Aufgabe dadurch gelöst, daß die Mittel zur Fixierung des Verriegelungsringes durch einen deformierbaren Haltering und einen ebenfalls deformierbaren Verbindungsring gebildet sind, daß der Haltering und der Verbindungsring einstückig an einem dem ersten Steckerelement zugewandten Ende des zweiten Steckerelementes angeformt sind, daß der Verbindungsring einen Übergangsbereich zwischen dem Haltering und dem Ende des zweiten Steckerelementes darstellt, welches dem ersten Steckerelement zugewandt ist, daß der Haltering und der Verbindungsring in einem deformierten Zustand eine im wesentlichen zylindrische Gestalt aufweisen, daß der Verriegelungsring geschlossen, scheibenförmig und im wesentlichen schmal ist, daß der Innendurchmesser des Halteringes und der Innendurchmesser des Verbindungsringes in einem nichtdeformierten Zustand größer sind als der Außendurchmesser des Verriegelungsringes und daß der Außendurchmesser des Verriegelungsringes kleiner als der Innendurchmesser des Verbindungsringes im deformierten Zustand und größer als der Innendurchmesser des Halteringes im deformierten Zustand ist, wobei durch den Verbindungsring im deformierten Zustand eine innere umlaufende Nut am zweiten Steckerelement gebildet ist, durch welche der Verriegelungsring am zweiten Steckerelement fixiert ist.

Die Deformierbarkeit des Halteringes und des Verriegelungsringes entspricht grundsätzlich der Deformierbarkeit von Crimpringen. Bei der Herstellung des erfindungsgemäßen Steckverbinders wird der Verriegelungsring in eine im wesentlichen konische Aufnahme eingelegt, welche durch den zunächst nicht deformierten Haltering und Verbindungsring gebildet ist. Mit Hilfe eines geeigneten Werkzeuges können der Haltering und der Verbindungsring dann gecrimpt werden, so daß an der Innenwand des Verbindungsringes eine zylindrische umlaufende Nut mit zwei Anschlagflächen für den Verriegelungsring gebildet wird. Die Deformation des Halteringes und des Verbindungsringes sollte dabei lediglich in dem Maße erfolgen, daß innerhalb der an der Innenseite des zweiten Steckerelementes gebildeten umlaufenden Nut sowohl ein gewisses Radialspiel als auch ein gewisses Axialspiel für die Torsionsbewegung des Verriegelungsringes verbleibt. Der erfindungsgemäße elektrische Steckverbinder zeichnet sich vor allem dadurch aus, daß mit relativ einfachen Ausgangsteilen eine automatisierte Herstellung möglich ist.

In einer vorteilhaften Ausgestaltung können der Verriegelungsring und die Rastzungen aus einer gemeinsamen Blechplatine hergestellt sein. Dabei wird der Verriegelungsring mit den Rastzungen in einem Stanzvorgang aus einer Blechplatine ausgestanzt und in einem anschließenden Biegevorgang werden die Rastzungen umgebogen. Im Vergleich zu dem elektrischen Steckverbinder gemäß DE-AS 23 54 004 ist lediglich ein Biegevorgang zur Fertigung der Verriegelungseinrichtung notwendig.

Vorteilhafterweise sind die am Verriegelungsring angeformten Rastzungen für sich im wesentlichen starr. Die Auslenkung der freien Enden der Rastzungen wird somit im wesentlichen durch eine Torsion des Verriegelungsringes ermöglicht, zumal auch im Übergangsbereich zwischen den Rastzungen und dem Verriegelungsring keine nennenswerte Biegung erfolgt. Somit lassen sich erhöhte Zugkräfte für elektrische Steckverbinder mit Schnellverriegelung realisieren, die annähernd denen geschraubter Verbindungen entsprechen.

Ferner kann das Entriegelungsorgan in einem Abschnitt an seinem freien Ende konisch geformt sein. Dadurch ist eine mit den geneigten Rastzungen am Verriegelungsring zusammenwirkende geneigte Anlauffläche gebildet, wodurch die Reibung beim Verriegelungsvorgang und damit der Verschleiß der betreffenden Bauteile reduziert wird.

In einer weiteren vorteilhaften Ausgestaltung weist die Entriegelungshülse an ihrem dem zweiten Steckerelement zugewandten Ende einen Kragen auf, welcher in eine äußere umlaufende Nut am zweiten Steckerelement eingreift. Dabei sind durch die äußere umlaufende Nut Anschläge gebildet, welche die Axialverschiebbarkeit der Entriegelungshülse begrenzen.

Um eine einfache Fertigung des Steckverbinders zu ermöglichen, ist der Innendurchmesser des Halteringes im nichtdeformierten Zustand 0,1 mm bis 0,2 mm größer als der Außendurchmesser des Verriegelungsringes. Ferner sollte der Innendurchmesser des Verbindungsringes im deformierten Endzustand 0,1 mm bis 0,2 mm größer sein als der Außendurchmesser des Verriegelungsringes, um ausreichend Platz für die Torsionsbewegung des Verriegelungsringes bereitzustellen.

Die durch den Verbindungsring gebildete innere umlaufende Nut am zweiten Steckerelement ist vorteilhafterweise so bemessen, daß der Verriegelungsring in der Nut ein Axialspiel von minimal 0,05 mm und maximal 0,15 mm aufweist. Ein minimales Axialspiel ist notwendig, damit der Verriegelungsring gewünschte Torsionsbewegungen ausführen kann, während durch den maximalen Wert für das Axialspiel eine hinreichende Zugfestigkeit für den elektrischen Steckverbinder gewährleistet ist.

Vorteilhafterweise sind die Rastzungen an ihren freien Enden konkav geformt, so daß sie sich gut an die zylindrische Form eines Koaxialsteckers anpassen können. In einer weiteren vorteilhaften Ausgestaltung sind die im Verriegelungszustand des Steckverbinders am ersten Steckerelement aufliegenden Kanten der Rastzungen abgerundet ausgebildet, was neben reduzierten Bedienkräften auch der Erhöhung der Verschleißfestigkeit zugute kommt.

Die Erfindung wird nachfolgend an Ausführungsbeispielen anhand der Zeichnung näher erläutert. Es zeigt
Figur 1 einen aus einem ersten und einem zweiten Steckerelement gebildeten Steckverbinder,
Figur 2 die Einzelheit A gemäß Figur 1,
Figur 3 das zweite Steckerelement gemäß Figur 1 ohne Entriegelungshülse im nichtdeformierten Zustand,
Figur 4 die Einzelheit B gemäß Figur 3 und
Figur 5 einen Verriegelungsring mit angeformten Rastzungen.

Figur 1 zeigt einen elektrischen Steckverbinder mit einem ersten Steckerelement 1 und einem zweiten Steckerelement 2 als Hauptkomponenten. Im vorliegenden Fall handelt es sich um ein Schnellverriegelungssystem für koaxiale Steckverbinder. Auf eine explizite Darstellung der Innenleiterkontaktierung wird im folgenden verzichtet. Das erste Steckerelement 1, welches an seinem freien Ende eine umlaufende Nut 5 aufweist, realisiert eine Außenleiterhülse eines Kupplers, während durch das zweite Steckerelement 2 eine Außenleiterhülse eines Steckers realisiert ist. Die elektrische Kontaktierung zwischen dem Kuppler und dem Stecker im Bereich der Außenleiteranschlüsse wird durch am zweiten Steckerelement 2 angebrachte Kontaktlamellen 15 hergestellt, welche von innen in das zylindrische erste Steckerelement 1 eingreifen.

Das zweite Steckerelement ist in seinem Endabschnitt von einer Entriegelungshülse 7 umgeben, welche axial auf dem zweiten Steckerelement verschiebbar ist. Des weiteren ist das zweite Steckerelement 2 über eine Crimphülse 18 mit einem Koaxialkabel verbunden. An der Entriegelungshülse 7 ist im Inneren ein zylindrisches, in Einschubrichtung X des ersten Steckerelementes 1 ragendes Entriegelungsorgan 8 angeformt. Außerdem weist der Steckverbinder einen Verriegelungsring 3 auf, welcher durch eine umlaufende innere Nut 6 am zweiten Steckerelement 2 fixiert ist (siehe auch Figur 2). An diesem Verriegelungsring 3 sind radial nach innen weisende und in Einschubrichtung X des ersten Steckerelementes 1 geneigte Rastzungen 4 angeformt. Während des Verriegelungsvorgangs werden die freien Enden der Rastzungen durch das in Einschubrichtung X bewegte erste Stecker-element 1 aus ihrer Ruhelage ausgelenkt und dabei nach außen gedrückt.

In einem Verriegelungszustand ist das erste Steckerelement 1 bis zum Anschlag in Einschubrichtung X auf das zweite Steckerelement 2 aufgeschoben. Die Rastfedern 4 sind in diesem Zustand völlig in die umlaufende Nut 5 eingedrungen und verhindern dadurch ein Auseinanderziehen der beiden Steckerelemente 1 und 2. Um ein reibungsarmes Verriegeln des Steckverbinders zu gewährleisten, sind die an der umlaufenden Nut 5 des ersten Steckerelementes 1 anliegenden Kanten der Rastzungen 4 leicht abgerundet.

In Figur 2 ist die Einzelheit A dargestellt, wodurch die Fixierung des Verriegelungsringes 3 in der umlaufenden Nut 6 des zweiten Steckerelementes 2 verdeutlicht wird. Der Verriegelungsring 3 weist in der Nut 6 ein axiales Spiel D auf, welches einerseits eine Torsion des Federringes 3 bei der Auslenkung der Rastzungen 4 ermöglicht und andererseits eine hinreichende Zugfestigkeit zwischen den beiden Steckerelementen gewährleistet. Für einen 1,6/5,6 -Koaxialsteckverbinder sollte das Toleranzmaß D zwischen 0,05 mm und 0,15 mm liegen. Das zweite Steckerelement 2 weist an seinem dem ersten Stekkerelement 1 zugewandten Ende einen Haltering 16 und einen Verbindungsring 17 auf, welcher einen Übergangsbereich darstellt. Im deformierten bzw. gecrimpten Zustand weisen sowohl der Haltering 16 als auch der Verbindungsring 17 eine im wesentlichen zylindrische Gestalt auf. Durch den reduzierten Innendurchmesser d1 des Halteringes 16 im deformierten Zustand im Vergleich zum Außendurchmesser d3 des Verriegelungsringes 3 ist eine Fixierung für den Verriegelungsring 3 am zweiten Steckerelement 2 gebildet. Daneben weist die innere umlaufende Nut 6 am zweiten Steckerelement 2 noch ein gewisses Radialspiel für den Verriegelungsring 3 auf, welches zwischen 0,1 mm und 0,2 mm beträgt und durch den entsprechend größeren Innendurchmesser d2 des Verbindungsringes 17 im Vergleich zum Außendurchmesser d3 des Verriegelungsringes 3 bedingt ist.

Figur 3 zeigt das zweite Steckerelement 2 gemäß Figur 1, allerdings ohne Entriegelungshülse 7, im nichtdeformierten Zustand, also vor Einlegen des Verriegelungsringes 3 und Crimpen des Halteringes 16 und des Verbindungsringes 17. Die Einzelheit B aus der Figur 3 ist der Deutlichkeit halber noch einmal in Figur 4 vergrößert dargestellt. Im nichtdeformierten Zustand ist der über den Verbindungsring 17 mit dem Rest des zweiten Steckerelementes 2 verbundene Haltering 16 gegenüber dem gecrimpten bzw. deformierten Zustand aufgeweitet, so daß der Innendurchmesser d1 des Halteringes 16 etwas größer ist als der Außendurchmesser d3 des Verriegelungsringes 3. Dadurch kann der Verriegelungsring 3 bei der Fertigung des Steckverbinders in die durch den aufgeweiteten Haltering 16 und den Verbindungsring 17 gebildete Aufnahme eingelegt werden, bevor der Haltering 16 zusammen mit dem Verbindungsring 17 zur Bildung einer inneren umlaufenden Nut 6 am zweiten Steckerelement 2 gecrimpt werden. Für eine automatisierte Fertigung ist es von Vorteil, daß der Haltering 16 im nichtdeformierten Zustand derart aufgeweitet ist, daß sein Innendurchmesser d1 etwa 0,1 mm bis 0,2 mm größer ist als der Außendurchmesser d3 des einzulegenden Verriegelungsringes 3.

Beim Entriegelungsvorgang wird zunächst die Entriegelungshülse 7 in Einschubrichtung X des ersten Steckerelementes 1 zurückgezogen. Hierdurch greift das Entriegelungsorgan 8 von innen unter die Rastzungen 4 und drückt diese nach außen, so daß die umlaufende Nut 5 am ersten Steckerelement 1 freigegeben wird. Um die Bedienkräfte während des Entriegelungsvorganges zu verringern, ist das Entriegelungsorgan 8 in einem Abschnitt an seinem freien Ende konisch geformt. Hierdurch ist eine mit den Rastzungen 4 zusammenwirkende Auflauffläche 9 gebildet (siehe Figur 1). Nachdem die Rastzungen 4 durch das Entriegelungsorgan 8 so weit nach außen gedrückt sind, daß die Nut 5 am ersten Steckerelement 1 vollständig freigegeben ist, läßt sich der durch das erste Steckerelement 1 gebildete Kuppler aus dem durch das zweite Steckerelement 2 gebildeten Stecker entgegen der Einschubrichtung X herausziehen. Die Entriegelungshülse 7 besitzt an ihrem dem zweiten Steckerelement 2 zugewandten Ende einen in eine äußere umlaufende Nut 10 am zweiten Steckerelement 2 eingreifenden Kragen 11. Gleichzeitig sind durch die äußere umlaufende Nut 10 am zweiten Steckerelement zwei Anschläge 12 und 13 gebildet, welche die Verschiebbarkeit der Entriegelungshülse 7 in axialer Richtung begrenzen.

Figur 5 zeigt den Verriegelungsring 3 mit vier daran einstükkig angeformten Rastzungen 4, welche an ihren freien Enden konkav geformt sind. Der in Figur 5 dargestellte Verriegelungsring 3 mit den daran angeformten Rastzungen 4 läßt sich auf sehr einfache Weise durch Stanzung aus einer Blechplatine und Herausbiegen der Rastzungen 4 in einem darauffolgenden Herstellungsschritt fertigen. Da der Verriegelungsring 3 im Vergleich zu den Rastzungen 4 äußerst schmal gehalten ist, erfolgt beim Auslenken der freien Enden der Rastzungen 4 eine Torsion des Verriegelungsringes 3 entlang seines Umfanges. Dabei wirkt sich die geschlossene Struktur des Verriegelungsringes 3 vorteilhaft aus, um so hohe Zugkräfte zwischen den Steckerelementen 1 und 2 gewährleisten zu können.

## Patentansprüche

1. Elektrischer Steckverbinder mit Schnellverriegelung, welcher
- ein erstes Steckerelement (1), welches mit einer äußeren umlaufenden Nut (5) versehen ist,
- ein zweites Steckerelement (2) mit Mitteln zur Fixierung eines Verriegelungsringes (3), an welchem radial nach innen weisende und in Einschubrichtung (X) des ersten Steckerelementes (1) geneigte Rastzungen (4) angeformt sind, welche in einem Verriegelungszustand des Steckverbinders elastisch in die Nut (5) am ersten Steckerelement eindringen, und
- eine Entriegelungshülse (7), welche axial auf dem zweiten Steckerelement (2) verschiebbar ist und im Inneren ein zylindrisches, in Einschubrichtung (X) des ersten Steckerelementes (1) ragendes Entriegelungsorgan (8) besitzt, durch welches die freien Enden der am Verriegelungsring (3) angeformten Rastzungen (4) nach außen drückbar sind, aufweist,
**dadurch gekennzeichnet, daß** die Mittel zur Fixierung des Verriegelungsringes (3) durch einen deformierbaren Haltering (16) und einen ebenfalls deformierbaren Verbindungsring (17) gebildet sind, daß der Haltering (16) und der Verbindungsring (17) einstückig an einem dem ersten Steckerelement (1) zugewandten Ende des zweiten Steckerelementes (2) angeformt sind, daß der Verbindungsring (17) einen Übergangsbereich zwischen dem Haltering (16) und dem Ende des zweiten Steckerelementes (2) darstellt, welches dem ersten Steckerelement (1) zugewandt ist, daß der Haltering (16) und der Verbindungsring (17) in einem deformierten Zustand eine im wesentlichen zylindrische Gestalt aufweisen, daß der Verriegelungsring (3) geschlossen, scheibenförmig und im wesentlichen schmal ist, daß der Innendurchmesser (d1) des Halteringes (16) und der Innendurchmesser (d2) des Verbindungsringes (17) in einem nichtdeformierten Zustand größer sind als der Außendurchmesser (d3) des Verriegelungsringes (3) und daß der Außendurchmesser (d3) des Verriegelungsringes (3) kleiner als der Innendurchmesser (d2) des Verbindungsringes (17) im deformierten Zustand und größer als der Innendurchmesser (d1) des Halteringes (16) im deformierten Zustand ist, wobei durch den Verbindungsring (17) im deformierten Zustand eine innere umlaufende Nut (6) am zweiten Steckerelement (2) gebildet ist, durch welche der Verriegelungsring (3) am zweiten Stekkerelement (2) fixiert ist.

2. Steckverbinder nach Anspruch 1,
**dadurch gekennzeichnet, daß** der Verriegelungsring (3) und die Rastzungen (4) aus einer gemeinsamen Blechplatine in Stanz-Biege-Technik gefertigt sind.

3. Steckverbinder nach Anspruch 1 oder 2,
**dadurch gekennzeichnet, daß** die am Verriegelungsring (3) angeformten Rastzungen (4) für sich im wesentlichen starr sind.

4. Steckverbinder nach einem der Ansprüche 1 bis 3,
**dadurch gekennzeichnet, daß** das Entriegelungsorgan (8) in einem Abschnitt an seinem freien Ende konisch geformt ist, wodurch eine mit den Rastzungen (4) am Verriegelungsring (3) zusammenwirkende geneigte Anlauffläche (9) gebildet ist.

5. Steckverbinder nach einem der Ansprüche 1 bis 4,
**dadurch gekennzeichnet, daß** die Entriegelungshülse (7) an ihrem dem zweiten Steckerelement (2) zugewandten Ende einen in eine äußere umlaufende Nut (10) am zweiten Steckerelement (2) eingreifenden Kragen (11) aufweist, wobei durch die äußere umlaufende Nut (10) am zweiten Steckerelement (2) Anschläge (12,13) gebildet sind, welche die Axialverschiebbarkeit der Entriegelungshülse (7) begrenzen.

6. Steckverbinder nach einem der Ansprüche 1 bis 5,
**dadurch gekennzeichnet, daß** der Verriegelungsring (3) in der inneren umlaufenden Nut (6) am zweiten Steckerelement (2) ein Axialspiel (D) von minimal 0,05 mm und maximal 0,15 mm aufweist.

7. Steckverbinder nach einem der Ansprüche 1 bis 6,
**dadurch gekennzeichnet, daß** der Innendurchmesser (d1) des Halteringes (16) im nichtdeformierten Zustand 0,1 mm bis 0,2 mm größer ist als der Außendurchmesser (d3) des Verriegelungsringes (3).

8. Steckverbinder nach einem der Ansprüche 1 bis 7,
**dadurch gekennzeichnet, daß** der Innendurchmesser (d2) des Verbindungsringes (17) im deformierten Zustand 0,1 mm bis 0,2 mm größer ist als der Außendurchmesser (d3) des Verriegelungsringes (3).

9. Steckverbinder nach einem der Ansprüche 1 bis 8,
**dadurch gekennzeichnet, daß** die Rastzungen (4) an ihrem freien Ende konkav geformt sind.

10. Steckverbinder nach einem der Ansprüche 1 bis 9,
**dadurch gekennzeichnet, daß** die im Verriegelungszustand des Steckverbinders am ersten Steckerelement (1) aufliegenden Kanten (14) der Rastzungen (4) abgerundet sind.

11. Verfahren zur Herstellung eines Steckverbinders nach einem der Ansprüche 1 bis 10,
**dadurch gekennzeichnet, daß** der Verriegelungsring (3) in eine im wesentlichen konische Aufnahme am zweiten Steckerelement (2) eingelegt wird, welche durch den Verbindungsring (17) und den Haltering (16) im nichtdeformierten Zustand gebildet ist, daß der Verbindungsring (17) und der Haltering (16) anschließend mit Hilfe eines Crimpwerkzeuges deformiert werden, so daß am Verbindungsring (17) und am Haltering (16) im wesentlichen zylindrische Mantelflächen entstehen und der Verbindungsring (17) eine innere umlaufende Nut (6) am zweiten Steckerelement (2) bildet, welche am freien Ende des zweiten Steckerelementes (2) durch den Haltering (16) begrenzt wird, und daß anschließend die Entriegelungshülse (7) von der dem ersten Steckerelement (1) zugewandten Seite auf das zweite Steckerelement (2) geschoben wird.

## Claims

1. An electrical plug connector having a quick-locking facility, which has
a first plug element (1) provided with an external peripheral groove (5),
a second plug element (2) having means of fixing a locking ring (3) on which there are integrally formed latching tongues (4) which point radially inwards and are inclined in the direction (X) of insertion of the first plug element (1) and penetrate resiliently into the groove (5) on the first plug element in a locking condition of the plug connector, and
an unlocking sleeve (7) which is axially displaceable on the second plug element (2) and has in the interior a cylindrical unlocking member (8) which projects in the direction (X) of insertion of the first plug element (1) and by which the free ends of the latching tongues (4) integrally formed on the locking ring (3) may be pressed outwards,
**characterised in that** the means of fixing the locking ring (3) are formed by a deformable holding ring (16) and a similarly deformable connection ring (17), **in that** the holding ring (16) and the connection ring (17) are integrally formed in one piece on an end of the second plug element (2) facing the first plug element (1), **in that** the connection ring (17) is a transition region between the holding ring (16) and the end of the second plug element (2) facing the first plug element (1), **in that** the holding ring (16) and the connection ring (17) have a substantially cylindrical shape in a deformed condition, **in that** the locking ring (3) is closed, disc-shaped and substantially narrow, **in that** the internal diameter (d1) of the holding ring (16) and the internal diameter (d2) of the connection ring (17) are larger in a non-deformed condition than the external diameter (d3) of the locking ring (3), and **in that** the external diameter (d3) of the locking ring (3) is smaller than the internal diameter (d2) of the connection ring (17) in the deformed condition and larger than the internal diameter (d1) of the holding ring (16) in the deformed condition, with an internal peripheral groove (6) being formed on the second plug element (2) by the connection ring (17) in the deformed condition, which groove fixes the locking ring (3) on the second plug element (2).

2. A plug connector according to Claim 1, **characterised in that** the locking ring (3) and the latching tongues (4) are made from a common metal sheet by the punch-and-bend technique.

3. A plug connector according to Claim 1 or 2, **characterised in that** the latching tongues (4) integrally formed on the locking ring (3) are substantially rigid in themselves.

4. A plug connector according to one of Claims 1 to 3, **characterised in that** the unlocking member (8) is shaped conically in a portion at its free end, as a result of which an inclined ramp surface (9) cooperating with the latching tongues (4) on the locking ring (3) is formed.

5. A plug connector according to one of Claims 1 to 4, **characterised in that** the unlocking sleeve (7) has at its end facing the second plug element (2) a collar (11) engaging in an external peripheral groove (10) on the second plug element (2), with the external peripheral groove (10) on the second plug element (2) forming abutments (12, 13) which delimit the axial displaceability of the unlocking sleeve (7).

6. A plug connector according to one of Claims 1 to 5, **characterised in that** the locking ring (3) has in the internal peripheral groove (6) on the second plug element (2) an axial play (D) of at least 0.05 mm and at most 0.15 mm.

7. A plug connector according to one of Claims 1 to 6, **characterised in that** the internal diameter (d1) of the holding ring (16) is 0.1 mm to 0.2 mm larger in the non-deformed condition than the external diameter (d3) of the locking ring (3).

8. A plug connector according to one of Claims 1 to 7, **characterised in that** the internal diameter (d2) of the connection ring (17) is 0.1 mm to 0.2 mm larger in the deformed condition than the external diameter (d3) of the locking ring (3).

9. A plug connector according to one of Claims 1 to 8, **characterised in that** the latching tongues (4) are shaped to be concave at their free end.

10. A plug connector according to one of Claims 1 to 9, **characterised in that** the edges (14) of the latching tongues (4) lying on the first plug element (1) in the locked condition of the plug connector are rounded.

11. A process for manufacturing a plug connector according to one of Claims 1 to 10,
**characterised in that** the locking ring (3) is laid in a substantially conical receiver on the second plug element (2) which is formed by the connection ring (17) and the holding ring (16) in the non-deformed condition, **in that** the connection ring (17) and the holding ring (16) are then deformed with the aid of a crimping tool so that substantially cylindrical outer faces are formed on the connection ring (17) and the holding ring (16), and the connection ring (17) forms an internal peripheral groove (6) on the second plug element (2) which is delimited at the free end of the second plug element (2) by the holding ring (16), and **in that** the unlocking sleeve (7) is then pushed from the side facing the first plug element (1) onto the second plug element (2).

## Revendications

1. Connecteur électrique comportant un verrouillage rapide, comprenant
un premier élément de fiche (1), comportant une rainure périphérique externe (5),
un deuxième élément de fiche (2) comportant des moyens destinés à fixer une bague de verrouillage (3), comportant des languettes d'arrêt (4) orientées radialement vers l'intérieur et inclinées dans la direction (X) d'insertion du premier élément de fiche (1), pénétrant dans un état de verrouillage du connecteur de manière élastique dans la rainure (5) sur le premier élément de fiche, et
une douille de déverrouillage (7), pouvant être déplacée axialement sur le deuxième élément de fiche (2) et comportant à l'intérieur un organe de déverrouillage cylindrique (8), débordant dans la direction (X) d'insertion du premier élément de fiche (1), permettant de pousser vers l'extérieur les extrémités libres des languettes d'arrêt (4) agencées sur la bague de verrouillage (3),
**caractérisé en ce que** les moyens servant à fixer la bague de verrouillage (3) sont constitués par une bague de retenue déformable (16) et une bague de liaison également déformable (17), la bague de retenue (16) et la bague de liaison (17) étant agencées d'une seule pièce sur une extrémité du deuxième élément de fiche (2) orientée vers le premier élément de fiche (1), la bague de liaison (17) établissant une zone de transition entre la bague de retenue (16) et l'extrémité du deuxième élément de fiche (2), orientée vers le premier élément de fiche (1), la bague de retenue (16) et la bague de liaison (17) ayant dans un état déformé une configuration pratiquement cylindrique, la bague de verrouillage (3) étant fermée, ayant une forme en disque et étant pour l'essentiel étroite, le diamètre intérieur (d1) de la bague de retenue (16) et le diamètre intérieur (d2) de la bague de liaison (17) étant dans un état non déformé supérieurs au diamètre extérieur (d3) de la bague de verrouillage (3), le diamètre extérieur (d3) de la bague de verrouillage (3) étant inférieur au diamètre intérieur (d2) de la bague de liaison (17) dans l'état déformé et supérieur au diamètre intérieur (d1) de la bague de retenue (16) à l'état déformé, la bague de liaison (17) formant ainsi dans l'état déformé une rainure périphérique interne (6) sur le deuxième élément de fiche (2), servant à fixer la bague de verrouillage (3) au deuxième élément de fiche (2).

2. Connecteur selon la revendication 1, **caractérisé en ce que** la bague de verrouillage (3) et les languettes d'arrêt (4) sont fabriquées à partir d'une platine de tôle commune par estampage et pliage.

3. Connecteur selon les revendications 1 ou 2, **caractérisé en ce que** les languettes d'arrêt (4) agencées sur la bague de verrouillage (3) sont pour l'essentiel rigides.

4. Connecteur selon l'une des revendications 1 à 3, **caractérisé en ce que** l'organe de déverrouillage (8) comporte une section conique au niveau de son extrémité libre, établissant ainsi une surface de butée inclinée (9) coopérant avec les languettes d'arrêt (4) sur la bague de verrouillage (3).

5. Connecteur selon l'une des revendications 1 à 4, **caractérisé en ce que** la douille de déverrouillage (7) comporte au niveau de son extrémité orientée vers le deuxième élément de fiche (2) un collet (11) s'engageant dans une rainure périphérique externe (10) sur le deuxième élément de fiche (2), la rainure périphérique externe (10) sur le deuxième élément de fiche (2) établissant ainsi des butées (12, 13), limitant le déplacement axial de la douille de déverrouillage (7).

6. Connecteur selon l'une des revendications 1 à 5, **caractérisé en ce que** la bague de verrouillage (3) présente dans la rainure périphérique interne (6) sur le deuxième élément de fiche (2) un jeu axial (D) d'un minimum de 0,05 mm et d'un maximum de 0,15 mm.

7. Connecteur selon l'une des revendications 1 à 6, **caractérisé en ce que** le diamètre intérieur (d1) de la bague de retenue (16) dépasse dans l'état non déformé le diamètre extérieur (d3) de la bague de verrouillage (3) de 0,1 mm à 0,2 mm.

8. Connecteur selon l'une des revendications 1 à 7, **caractérisé en ce que** le diamètre intérieur (d2) de la bague de liaison (17) dépasse dans l'état déformé le diamètre extérieur (d3) de la bague de verrouillage (3) de 0,1 mm à 0,2 mm.

9. Connecteur selon l'une des revendications 1 à 8, **caractérisé en ce que** les languettes d'arrêt (4) ont une forme conique au niveau de leur extrémité libre.

10. Connecteur selon l'une des revendications 1 à 9, **caractérisé en ce que** les bords (14) des languettes d'arrêt (4) reposant dans l'état de verrouillage du connecteur sur le premier élément de fiche (1) ont une forme arrondie.

11. Procédé de fabrication d'un connecteur selon l'une des revendications 1 à 10,
**caractérisé en ce que** la bague de verrouillage (3) est insérée dans un logement essentiellement conique sur le deuxième élément de fiche (2), formé par la bague de liaison (17) et la bague de retenue (16) dans l'état non déformé, la bague de liaison (17) et la bague de retenue (16) étant ensuite déformées par l'intermédiaire d'un outil de sertissage, de sorte à établir sur la bague de liaison (17) et la bague de retenue (16) des surfaces externes essentiellement cylindriques, la bague de liaison (17) établissant une rainure périphérique interne (6) sur le deuxième élément de fiche (2), limitée au niveau de l'extrémité libre du deuxième élément de fiche (2) par la bague de retenue (16), la douille de déverrouillage (7) étant ensuite déplacée du côté orienté vers le premier élément de fiche (1) sur le deuxième élément de fiche (2).
